# EUROPÄISCHE PATENTSCHRIFT

(11) **EP 1 252 083 B1**
(45) Veröffentlichungstag und Bekanntmachung des Hinweises auf die Patenterteilung: **27.08.2003**
(21) Anmeldenummer: 01900069.4
(22) Anmeldetag: 12.01.2001
(51) Int. Cl.: B65H 29/00

(54) **VERFAHREN UND VORRICHTUNG ZUR HERSTELLUNG VON WICKELN AUS EINER GROSSEN ZAHL FLÄCHIGER GEGENSTÄNDE**
METHOD AND DEVICE FOR PRODUCING REELS CONSISTING OF A LARGE NUMBER OF FLAT OBJECTS
PROCEDE ET DISPOSITIF POUR FORMER DES ROULEAUX CONSTITUES D'UN GRAND NOMBRE D'OBJETS PLATS

(30) Priorität: 04.02.2000 CH 229002000
(43) Veröffentlichungstag der Anmeldung: 30.10.2002
(73) Patentinhaber: Ferag AG, 8340 Hinwil (CH)
(72) Erfinder: AUF DER MAUR, Conrad, CH-8625 Gossau (CH); TRECCO, Walter, CH-8340 Hinwil (CH)
(74) Vertreter: Frei, Alexandra Sarah
(86) Internationale Anmeldenummer: CH0100022
(87) Internationale Veröffentlichungsnummer: WO01056910

(56) Entgegenhaltungen:
- EP-A- 0 243 838
- CH-A- 667 635
- US-A- 4 523 751

## Beschreibung

Die Erfindung betrifft ein Verfahren und eine Vorrichtung nach den Oberbegriffen der entsprechenden, unabhängigen Patentansprüche 1 und 8. Verfahren und Vorrichtung dienen zur Herstellung von Wickeln aus einer grossen Zahl von flächigen Gegenständen, insbesondere von Druckprodukten.

Druckprodukte (z.B. Zwischenprodukte ab Druckmaschine) werden für Transport und Zwischenlagerung vielfach in geschuppter Formation zu Wickeln aufgewickelt. Auch für andere flächige, mindestens beschränkt flexible Gegenstände, beispielsweise für textile Gegenstände, können derartige Wickel vorteilhafte Transport- und/oder Lagerformationen darstellen.

Die genannten Wickel weisen einen im wesentlichen zylindrischen Wickelkern auf und mindestens ein Wickelband, wobei das Wickelband in einem gespannten Zustand zusammen mit der geschuppten Formation der flächigen Gegenstände auf den Wickelkern gewickelt wird und diesen zusammenhält. Das Ende des Wickelbandes kann um den fertigen Wickel geschlossen oder in einer andern geeigneten Weise fixiert werden. Das Wickelband hat üblicherweise eine Breite, die bedeutend kleiner ist als die Breite der aufgewickelten Gegenstände. Druckprodukte werden meist in Schuppenformation aufgewickelt; es ist aber durchaus denkbar, diese auch hintereinander angeordnet, das heisst also einander nicht überlappend aufzuwickeln.

In der Druckereibranche übliche, derartige Wickel haben Durchmesser bis zu über zwei Metern und können über eine Tonne wiegen. Die aufgewickelten Produkte sind beispielsweise ca. 30 bis 50 cm breit und derart geschuppt, dass der Produkteabstand etwa 10 cm oder weniger beträgt. Übliche Wickelbänder sind etwa 5 bis 10 cm breit

Zur Herstellung der Wickel werden Wickelvorrichtungen eingesetzt, deren wesentliche Bestandteile die folgenden sind: Mittel zum Halten eines Wickelkerns (üblicherweise mit horizontaler Wickelachse), Mittel zur Zuführung der Schuppenformation der flächigen Gegenstände zu einem Wickelpunkt an der Peripherie des Wickelkerns bzw. eines entstehenden Wickels, Mittel zur geordneten Zuführung, des gespannten Wickelbandes zum Wickelpunkt und ein am Wickelzentium oder ander Wickelperipherie augreifender Antrieb für eine Rotation des Wickelkerns bzw. des entstehenden Wickels mit einer im wesentlichen konstanten Umfangsgeschwindigkeit. Derartige Wickelvorrichtungen sind beispielsweise beschrieben in den Publikationen EP-0243838 (oder US-4775111), EP-0281790 (oder US-4898336), oder US-4523751, die dem Oberbegriff der unabhängigen Ansprüche 1 und 8 entspricht.

Die Mittel zur Zuführung der Schuppenformation weisen beispielsweise ein Paar von Förderbändern auf, die im wesentlichen tangential zum Wickelpunkt (z.B. Bereich des unteren Scheitelpunktes des Wickelkerns, bzw. des entstehenden Wickels) führen und auf denen die geschuppte Formation der Gegenstände lose aufliegend zugefördert wird. Das Wickelband wird beispielsweise zwischen den beiden Zuförderbändern zugeführt, derart, dass die Schuppenformation zwischen Wickelband und entstehendem Wickel in den Wickelpunkt geführt wird. Im Wickelpunkt, in dem die zugeführten Gegenstände nacheinander in den Wickel aufgenommen werden, übernimmt das gespannte Wickelband die radiale Pressung der Gegenstände im Wickel, gegebenenfalls etwas unterstützt durch eine entsprechende, beispielsweise vom Zuführungsmittel ausgeübte Presskraft im Bereiche des Wickelpunktes.

Zur Anpassung der Wickelvorrichtung an den wachsenden Durchmesser des entstehenden Wickels wird entweder das Zuführungsmittel entsprechend verschwenkt oder die Achse des Wickelkerns wird entsprechend verschoben. Der Antrieb zum Wickeln greift beispielsweise am Wickelkern an oder an der Peripherie des entstehenden Wickels im Bereiche des Wickelbandes.

Zur Wiedererstrellung der geschuppten Formation aus einem Wickel, das heisst zum Abwickeln, wird die Wickelvorrichtung im wesentlichen gegenläufig zum Wickelvorgang betrieben, wobei die Wickelrotation beispielsweise durch aktives Abziehen der Wickelbandes erzeugt wird.

Es zeigt sich, dass die oben beschriebenen Wickel und deren Herstellung und Auflösung um so problemloser ist, je kleiner und regelmässiger die Dicke der Gegenstände ist, je weniger kompressibel die Gegenstände sind und je weniger eng die Schuppung ist. In Wickeln von relativ dicken, kompressiblen und/oder eng geschuppten Druckprodukten erzeugt das Wickelband eine Einschnürung derart, dass die Produkte sich mindestens in den äusseren Lagen des entstehenden Wickels gegen aussen um das Band biegen und der Wickel im Bereich seiner Stirnseiten einen grösseren Umfang aufweist als im zentralen Bereich, wo er vom Wickelband zusammengehalten wird. Handelt es sich zusätzlich um Produkte die auf der einen Seite dicker sind als auf der anderen Seite, kommt zur Einschnürung noch eine Asymmetrie derart, dass die beiden Stirnseiten des Wickels verschiedene Durchmesser aufweisen.

Die genannten Phänomene können Probleme erzeugen dadurch, dass sie den Wickel destabilisieren, dadurch, dass die Gegenstände im Wickel Schaden nehmen oder wegen der Verformung in einer aus dem Wickel wieder erstellten Schuppenformation nicht stabil liegen und/oder dadurch, dass es schwierig wird, die Umfangsgeschwindigkeit eines entstehenden oder abzubauenden Wickels an die Geschwindigkeit einer Zuführung oder Wegführung der Schuppenformation anzupassen. Die genannten Probleme sind in der Druckereibranche insbesondere bekannt für das Wickeln von relativ dicken, zweimal gefalteten Druckprodukten, deren zweiter Falz im Wickel parallel zur Wickelachse ausgerichtet ist, derart, dass auf der einen Stirnseite des Wickels ungefaltete Produktekanten (kleinere Dicke) und auf der anderen Stirnseite des Wickels der erste Falz der Produkte, also gefaltete Produktekanten (grössere Dicke), aufeinander liegen. Derartige Produkte sind beispielsweise zweifach gefaltete Zeitungen oder Sektionen von Zeitungen.

Die Erfindung stellt sich nun die Aufgabe, Verfahren und Vorrichtung zur Herstellung von Wickeln aus einer grossen Zahl von flächigen Gegenständen derart zu verbessern, dass die oben genannten Probleme weniger auftreten, dass also auch relativ dicke, relativ kompressible und/oder unregelmässig, insbesondere einseitig dicke Gegenstände mit besseren Resultaten zu Wickeln aufgewickelt werden können, auch wenn sie als enge Schuppenformation, das heisst mit kleinen Abständen zwischen benachbarten Gegenständen aufgewickelt werden sollen.

Diese Aufgabe wird gelöst durch das Verfahren und die Vorrichtung, wie sie in den unabhängigen Patentansprüchen definiert sind.

Gemäss Erfindung werden die flächigen Gegenstände in einem entstehenden Wickel während des Wickelvorganges nicht nur durch das gespannte Wickelband (zentraler Bereich) und ihre eigene Steifheit (seitliche Bereiche) gegen den Wickelkern gepresst, sondern sie werden vorübergehend einer zusätzlichen Presskraft ausgesetzt. Die zusätzliche Presskraft wirkt während dem Wickelvorgang örtlich in einem vom Wickelpunkt beabstandeten, im wesentlichen stationären Pressbereich auf die Peripherie des entstehenden Wickels und hat eine Komponente in Richtung des Wickelradius. Die zusätzliche Presskraft kann beispielsweise über die ganze Wickelbreite ausgeübt werden, beschränkt sich aber vorteilhafterweise auf Peripheriebereiche neben dem Wickelband bis zur Kante der Wickelstirnflächen. Vorteilhafterweise befindet sich der Pressbereich in Wickelrichtung hinter dem Wickelpunkt, derart, dass durch die zusätzliche Presskraft gepresste Gegenstände bald nachher in den Wickelpunkt gelangen und von einer weiteren Wickellage gedeckt wird.

Es zeigt sich, dass für den Fall von zweifach gefalteten Produkten aus Papier, wie sie Zeitungen oder Zeitungssektionen darstellen, eine vorübergehende Pressung mit einer zusätzlichen Presskraft in der Grössenordnung von einigen Hundert Newton (ca. 200 bis 1000N) überraschend effektiv ist. Die zusätzliche Presskraft wird beispielsweise erzeugt mit Hilfe einer an die Peripherie des entstehenden Wickels gepressten, passiv drehenden Pressrolle, deren Achse parallel zur Wickelachse ausgerichtet ist und die beispielsweise in Wickelrichtung vor dem Wickelpunkt und von diesem beabstandet angeordnet ist. Es zeigt sich, dass mit der erfindungsgemässen zusätzlichen Presskraft gewickelte Wickel enger gewickelt und dadurch stabiler sind. Dies zeigt sich beispielsweise daran, dass sie weniger abplatten, wenn sie auf ihrer Peripherie aufstehend positioniert werden. Es zeigt sich auch, dass derart gewickelte Wickel problemloser abgewickelt werden können und dass Produkte aus derart gewickelten Wickeln beim Abwickeln und nachfolgenden Bearbeiten problemloser sind.

Für den Fall von Wickeln gefalteter Druckprodukte ist die vorteilhafte Wirkung der erfindungsgemässen zusätzlichen Presskraft, die beim Wickeln an der jeweils äussersten Wickellage angreift und über diese auch auf tiefer im Wickel positionierte Lagen wirkt, wohl auf eine mindestens teilweise irreversible oder mindestens nicht sofort reversible Pressung der Faltkanten, insbesondere des zweiten Falzes und eine ebensolche Komprimierung (Auspressen von Luft) der Produkte zurückzuführen, derart, dass die Produkte einer nächsten Wickellage schon bei der Aufnahme in den Wickel, also bei der ersten Pressung durch das Wickelband weniger deformiert werden als dies ohne die zusätzliche Presskraft der Fall ist.

Die zusätzliche Presskraft des erfindungsgemässen Verfahrens ist insbesondere vorteilhaft für das Herstellen von Wickeln, also für Aufwickelvorgänge. Sie kann aber gleichermassen auch für Abwickelvorgänge zur Anwendung kommen.

Anhand der folgenden Figuren sollen einige beispielhafte Ausführungsformen des erfindungsgemässen Verfahrens und der erfindungsgemässen Vorrichtung im Detail beschrieben werden. Dabei zeigen:
- **Figur 1**: eine beispielhafte Ausführungsform der erfindungsgemässen Vorrichtung zur Herstellung von Wickeln von flächigen Gegenständen mit Blickrichtung parallel zur Wickelachse;
- **Figuren 2 und 3**: schematische Darstellungen von zwei weiteren, beispielhaften Ausführungsformen der erfindungsgemässen Vorrichtung, ebenfalls mit Blickrichtung parallel zur Wickelachse;
- **Figuren**: **4 und 5** zwei beispielhafte Ausführungsformen von Mitteln zur Erzeugung der zusätzlichen Presskraft (Blickrichtung senkrecht zur Wickelachse).

**Figur 1** zeigt mit Blickrichtung parallel zur Wickelachse A eine beispielhafte Ausfürungsform der erfindungsgemässen Vorrichtung. Es handelt sich dabei um eine im wesentlichen bekannte Wickelvorrichtung, von der nur die wesentlichen Bestandteile dargestellt sind, nämlich ein Mittel zum Halten eines Wickelkerns 1, ein Mittel zum Zuführen der flachen Gegenstände 2 zu einem Wickelpunkt 3 an der Peripherie des Wickelkerns 1 oder eines entstehenden Wickels 4, Mittel zum Zuführen und Spannen des Wickelbandes 5 und ein nicht dargestellter Antrieb, durch den der Wickelkern 1 bzw. der entstehende Wickel 4 in Pfeilrichtung rotierend angetrieben wird. Neu weist die Wickelvorrichtung Mittel 6 zur Erzeugung einer zusätzlichen Presskraft auf die Wickelperipherie eines in der Vorrichtung entstehenden Wickels 4 auf.

Als Mittel zum Halten eines Wickelkerns 1 ist ein um einen fixen Kernschwenkpunkt 10 schwenkbarer Kernarm 11 vorgesehen, an dem der Wickelkern 1 um die Wickelachse A drehbar angeordnet ist. Als Mittel zur Zuführung der flächigen Gegenstände 2 zum Wickelpunkt 3 ist ein Paar von parallel laufenden und voneinander beabstandet angeordneten Förderbändern 12 vorgesehen, von denen nur das Fördertrum dargestellt ist. Auf diesen Förderbändern 12 werden die Gegenstände 2 beispielsweise in einer geschuppten Formation lose aufliegend zugeführt. Als Mittel zum Zuführen und Spannen des Wickelbandes 5 ist eine gebremst drehbare Wickelbandrolle 13 und eine Bandumlenkrolle 14 vorgesehen. Zur Unterstützung der Pressung der Gegenstände im Wickelpunkt 3 kann in diesem Bereich eine Rolle 15 angeordnet sein, mit deren Hilfe die Förderbänder 12 und damit die zugeführten Gegenstände 2 und das Wickelband 5 gegen den Wickelkern 1, bzw. an den entstehenden Wickel 4 gepresst werden.

Das Mittel 6 zur Erzeugung der zusätzlichen Presskraft weist beispielsweise eine Pressrolle 20, einen Presshebel 21 und einen Pressantrieb 22 auf, die derart, beispielsweise an einem nicht dargestellten Vorrichtungsgestell angeordnet sind, dass der Pressantrieb 22 die Pressrolle 20 mittels Presshebel 21 gegen die Peripherie des in der Vorrichtung entstehenden Wickels 4 presst und zwar vorteilhafterweise in einem Pressbereich, der in Wickelrichtung hinter dem Wickelpunkt 3 liegt. Wenn der Wickelpunkt 3 im Bereiche des unteren Scheitelpunktes des entstehenden Wickels 4 ist, also etwa in Position 6 Uhr, und die Wickelrichtung im Uhrzeigersinn ausgerichtet ist, ist der Pressbereich vorteilhafterweise, wie in der Figur 1 dargestellt, etwa in einer Position zwischen 4 und 5 Uhr, gegebenenfalls 5 Uhr 30, also um einen Winkel von etwa 15 bis 60° vom Wickelpunkt 3 beabstandet.

Der Pressantrieb 22 ist beispielsweise eine um einen fixen Antriebsschwenkpunkt 23 frei schwenkbar angeordnete, beispielsweise hydraulisch betriebene Kolben/Zylinder-Einheit, in der der Druck nach Bedarf geregelt oder ein konstanter Druck aufrechterhalten wird. Der Presshebel 21 ist beispielsweise schwenkbar um einen fixen Hebelschwenkpunkt 24 angeordnet, weist ein frei bewegliches Gelenk 25 auf und ist zwischen Gelenk 25 und Hebelschwenkpunkt 24 mit der Kolben/Zylinder-Einheit 22 gelenkig verbunden. Am dem Hebelschwenkpunkt 24 entgegengesetzten Hebelende ist die Pressrolle 20 frei drehend angeordnet. Das rollentragende Hebelende oder die Pressrolle 20 wird durch eine etwa parallel zu den Zuführungsbändern 12 ausgerichteten Führung 26 geführt. Die Führung 26 ist schematisch durch eine strichpunktierte Linie angedeutet.

Ein Wickelvorgang mit der in der Figur 1 dargestellten Wickelvorrichtung verläuft wie folgt:

Zu Beginn des Wickelvorganges ist der Wickelkern in seiner mit 1' bezeichneten und strichpunktiert dargestellten Position. Das Wickelband 5 ist auf der Wickelbandrolle 13 aufgewickelt und sein Anfang ist an der Peripherie des Wickelkerns 1 befestigt. Der Pressantrieb 22 ist in einem voll ausgefahrenen Zustand oder presst die Pressrolle gegen einen Endanschlag der Führung 26, vorteilhafterweise derart, dass die Pressrolle 20 vom Wickelkern 1 etwas beabstandet ist (strichpunktiert dargestellte und mit 20' bezeichnete Position der Pressrolle). Sobald die ersten Lagen von Gegenständen 2 auf den Wickelkern 1 gewickelt sind, beginnt die Pressrolle 20 die zusätzliche Presskraft auszuüben, während sie auf der Peripherie des entstehenden Wickels 4 abrollt. Mit fortschreitendem Wickelvorgang wird der Wickeldurchmesser grösser und bewegt sich der Wickelkern 1 gegen oben. Gleichzeitig wird die Pressrolle 20 in der Führung 26 gegen rechts gedrückt, wobei die Presskraft etwa gleich bleibt.

Die ausgezogenen Positionen des Wickelkerns 1 und der Pressrolle 20 illustrieren etwa das Ende des Wickelvorganges.
Figur 1 zeigt auch eine dritte Position der Pressrolle 20 und des Presshebels 21, strichpunktiert dargestellt und mit 20" und 21" bezeichnet. Diese Position wird erreicht, wenn die Kolben/Zylinder-Einheit vollständig eingefahren ist, und dient dazu, die Pressrolle beispielsweise für das Abwickeln aus dem Bereich des Wickels 4 zu entfernen.
**Figuren 2 und 3** zeigen mit gleicher Blickrichtung wie Figur 1, aber bedeutend schematischer als diese, zwei weitere beispielhafte Ausführungsformen der erfindungsgemässen Vorrichtung. Die Bestandteile der Vorrichtung sind im wesentlichen dieselben wie diejenigen der Vorrichtung gemäss Figur 1 und sind auch mit denselben Bezugsziffern bezeichnet.
**Figur 2** zeigt eine Ausführungsform der erfindungsgemässen Vorrichtung mit zwei Pressbereichen, einer vor und einer hinter dem Wickelpunkt 3. Die beiden Mittel 6.1 und 6.2 zur Erzeugung der zusätzlichen Presskraft weisen wiederum je eine Pressrolle 20.1 und 20.2 auf, je einen Presshebel 21.1 und 21.2 und einen Pressantrieb in Form einer Pressfeder 30.1 und 30.2, die den Presshebel 21.1 bzw. 21.2 gegen die Wickelkern 1 bzw. gegen den entstehenden Wickel 4 treibt und zur Erzeugung der zusätzlichen Presskraft an diesen anpresst.
**Figur 3** zeigt ein Mittel 6 zur Erzeugung der zusätzlichen Presskraft, das eine Mehrzahl von Pressrollen 20.3, 20.4, 20.5 aufweist. Damit sich die Anordnung von Pressrollen 20.3, 20.4, 20.5 an die während dem Wickelvorgang abnehmende Krümmung der Wickelperipherie anpassen kann, weist sie einen gelenkigen Rollenträger 31 auf, der durch eine Vorspannfeder 32 vorgespannt ist.
**Figuren 4 und 5** zeigen zwei weitere beispielhafte Ausführungsformen von Mitteln 6 zur Erzeugung der zusätzlichen Presskraft mit Blickwinkel senkrecht zur Wickelachse A. Dargestellt sind je ein Wickel 4 mit Wickelband 5 und von den Mitteln zur Erzeugung der zusätzlichen Presskraft Pressrollen 20 und Teile von Presshebeln (21, 210, 210') und Pressrollenführungen (26).
**Figur 4** zeigt eine Pressrolle 20 mit einer axialen Länge, die mindestens so gross ist wie die Breite der aufgewickelten Gegenstände 2, und mit einem zentralen Bereich 40 mit reduziertem Durchmesser. Dieser zentrale Bereich hat eine axiale Ausdehnung, die mindestens so gross ist wie die Breite des Wickelbandes 5. Der Presshebel 21 ist als Gabel ausgebildet und weist auf jeder Seite des Wickels 4 einen die Pressrolle 20 tragenden Presshebelteil 210 und 210' auf. Durch den reduzierten, zentralen Bereich 40 der Pressrolle 20 wird dafür gesorgt, dass die zusätzliche Presskraft nur auf seitliche Bereiche der Wickelperipherie und nicht auf das Wickelband 5 wirkt.
**Figur 5** zeigt von einem Mittel 6 zur Erzeugung der zusätzlichen Presskraft eine zweiteilige Pressrolle 20, deren Teilrollen 200 und 200' voneinander unabhängig betätigt werden. Die beiden Teilrollen 200 und 200' sind im wesentlichen koaxial angeordnet und je über einen Achsstumpf frei drehbar an den Presshebelteilen 210 und 210' montiert. In diesem Falle ist für jeden Presshebelteil 210 und 210' ein eigener Pressantrieb (nicht dargestellt) vorgesehen, derart, dass die Pressung durch die beiden Teilrollen 200 und 200' voneinander entkoppelt ist.

Die in Figur 5 dargestellte Pressrollenanordnung ist insbesondere geeignet für die Herstellung von Wickeln aus flächigen Gegenständen, die auf den beiden Seiten des Wickelbandes verschiedene Dicken aufweisen, also beispielsweise für die Herstellung von Wickeln aus zweifach gefalteten Druckprodukten.

Die Pressrollen, wie sie in den Figuren 4 und 5 dargestellt sind, sind beispielsweise anwendbar in den Vorrichtungen, wie sie in den Figuren 1 bis 3 dargestellt sind. Sie sind auch miteinander kombinierbar.

## Patentansprüche

1. Verfahren zur Herstellung von Wickeln (4) aus einer grossen Zahl von flächigen Gegenständen (2), wobei ein Wickelkern (1) bzw. ein entstehender Wickel (4) rotierend angetrieben wird, wobei die Gegenstände zu einem Wickelpunkt (3) an der Peripherie des Wickelkerns (1) bzw. des entstehenden Wickels (4) zugeführt werden, wobei mindestens ein Wickelband (5) in gespanntem Zustand ebenfalls zum Wickelpunkt (3) zugeführt wird und wobei die zugeführten Gegenstände (2) zusammen mit dem gespannten Wickelband (5) in einer Mehrzahl von aufeinander angeordneten Wickellagen auf den Wickelkern (1) gewickelt werden, **dadurch gekennzeichnet, dass** während dem Wickeivorgang auf einen Pressbereich der Peripherie des entstehenden Wickels (4) mit hilfe eines passiv auf der Wickelperipherie abrollenden Pressmittels eine zusätzliche Presskraft ausgeübt wird, wobei der Pressbereich vom Wickelpunkt (3) beabstandet ist und wobei die zusätzliche Presskraft eine Komponente in Richtung des Wickelradius aufweist.

2. Verfahren nach Anspruch 1, **dadurch gekennzeichnet, dass** die Presskraft derart ausgeübt wird, dass sie nur neben dem mindestens einen Wickelband (5) auf die Wickelperipherie wirkt.

3. Verfahren nach einem der Ansprüche 1 oder 2, **dadurch gekennzeichnet, dass** in einer Mehrzahl von Pressbereichen zusätzliche Presskräfte ausgeübt werden.

4. Verfahren nach einem der Ansprüche 1 bis 3, **dadurch gekennzeichnet, dass** der Pressbereich in Wickelrichtung hinter dem Wickelpunkt (3) liegt, derart, dass die zusätzliche Presskraft auf eine äusserste Wickellage wirkt bevor diese im Wikkelpunkt von einer weiteren Wickellage überdeckt wird.

5. Verfahren nach einem der Ansprüche 1 bis 4, **dadurch gekennzeichnet, dass** die zusätzliche Presskraft mit einer passiv auf der Wickelperipherie abrollenden Pressrolle (20) ausgeübt wird.

6. Verfahren nach einem der Ansprüche 1 bis 5, **dadurch gekennzeichnet, dass** die Gegenstände (2) in einer Schuppenformation zugeführt werden.

7. Verfahren nach einem der Ansprüche 1 bis 6, **dadurch gekennzeichnet, dass** die zusätzliche Presskraft in dem mindestens einen Pressbereich 200 bis 1000 N beträgt.

8. Vorrichtung zur Herstellung von Wickeln (4) aus einer grossen Zahl von flächigen Gegenständen (2), welche Vorrichtung Mittel zum Halten eines Wickelkerns (1), Mittel zur Zuführung der Gegenstände (2) zu einem Wickelpunkt (3) an der Peripherie des Wickelkerns (1) bzw. eines entstehenden Wickels (4), Mittel zur Zuführung mindestens eines gespannten Wickelbandes (5) zum Wickelpunkt (3) und Mittel zum rotierenden Antrieb des Wickelkerns (1) bzw. des entstehenden Wickels (4), **dadurch gekennzeichnet, dass** die Vorrichtung ferner mindestens ein Pressmittel (6) zur Erzeugung einer zusätzlichen Presskraft aufweist, welches Pressmittel (6) derart ausgestaltet ist, dass es passiv auf der Wickelperipherie abroltt und die zusätzliche Presskraf auf einen vom Wickelpunkt (3) beabstandeten Pressbereich der Wickelperipherie wirkt und eine Komponente in Richtung des Wickelradius aufweist.

9. Vorrichtung nach Anspruch 8, **dadurch gekennzeichnet, dass** der mindestens eine Pressbereich um 15 bis 60° in Wickelrichtung hinter dem Wickelpunkt (3) liegt.

10. Vorrichtung nach Anspruch 8 oder 9, **dadurch gekennzeichnet, dass** das Pressmittel (6) zur Erzeugung der zusätzlichen Presskraft mindestens eine Pressrolle (20) mit einer zur Wickelachse (A) im wesentlichen parallelen Achse, mindestens einen Presshebel (21), an dem die Pressrolle (20) frei drehend angeordnet ist und mindestens einen Pressantrieb (22) aufweist.

11. Vorrichtung nach Anspruch 10, **dadurch gekennzeichnet, dass** der Pressantrieb (22) eine Kolben/Zylinder-Einheit oder eine Feder (30.1, 30.2) ist.

12. Vorrichtung nach Anspruch 10 oder 11, **dadurch gekennzeichnet, dass** die Pressrolle (20) eine axiale Länge hat, die mindestens so gross ist wie die Breite der Gegenstände (2), und einen zentralen Bereich (40) mit reduziertem Durchmesser, welcher zentrale Bereich (4) eine axiale Ausdehnung hat, die mindestens so gross ist wie die Breite des Wickelbandes (5).

13. Vorrichtung nach Anspruch 10 oder 11, **dadurch gekennzeichnet, dass** als Pressrolle (20) ein Paar von Teilrollen (200, 200') vorgesehen ist, welche Teilrollen im wesentlichen koaxial angeordnet sind und je mit voneinander unabhängigen Presshebeln und Pressantrieben wirkverbunden sind.

14. Verwendung des Verfahrens nach einem der Ansprüche 1 bis 7 oder einer Vorrichtung nach einem der Ansprüche 8 bis 13 für die Herstellung von Wickeln aus gefalteten Druckprodukten.

## Claims

1. Method for producing rolls (4) from large numbers of flat articles (2), wherein a roll core (1) or a roll (4) under formation is driven in rotation, wherein the articles are supplied to a winding point (3) on the circumference of the roll core (1) or the roll (4) under formation respectively, wherein at least one winding tape (5) is fed into the winding point (3) in a tensioned condition and wherein the supplied articles (2) together with the tensioned winding tape (5) are wound onto the roll core (1) in a multitude of winding layers arranged one on top of the other, **characterized in that** during the winding process, an additional pressure force is exerted in a compression zone of the periphery of the roll (4) under formation by a pressing means (6) rolling passively on the periphery of the roll, wherein the compression zone is situated at a distance from the winding point (3) and wherein the additional pressure force comprises a component in the direction of the winding radius.

2. Method in accordance with claim 1, **characterized in that** the pressure force is exerted in such a manner, that it acts on the periphery of the roll solely beside the at least one winding tape (5).

3. Method according to one of claims 1 or 2, **characterized in that** additional pressure forces are exerted in a plurality of compression zones.

4. Method in accordance with one of claims 1 to 3, **characterized in that** the compression zone is situated relative to a winding direction behind the winding point (3) in such a manner, that the additional pressure force acts on an outermost winding layer before it is covered by a further winding layer at the winding point.

5. Method according to one of claims 1 to 4, **characterized in that** the additional pressure force is exerted by a pressure roller passively rolling-off on the periphery of the roll.

6. Method in accordance with one of claims 1 to 5, **characterized in that** the articles (2) are supplied in an imbricated formation.

7. Method according to one of claims 1 to 6, **characterized in that** the additional pressure force in the at least one compression zone amounts to 200 up to 1000 N.

8. Device for producing rolls (4) from large numbers of flat articles (2), the device comprising means for holding the roll core (1), means for supplying the articles (2) to a winding point (3) situated on the periphery of the roll core (1) or of the roll (4) under formation, means for feeding-in at least one winding tape (5) under tension to the winding point (3) and means for driving the roll core (1) or the roll (4) under formation in rotation, **characterized in that** the device further comprises at least one pressing means (6) for generating an additional pressure force, which pressing means (6) is designed to roll passively on the periphery of the roll and for the additional pressure force to act in a compression zone of the roll periphery being located at a distance from the winding point (3) and to comprise a component in the direction of the roll radius.

9. Device according to claim 8, **characterized in that** the at least one compression zone is situated relative to the winding direction behind the winding point (3) and is distanced form the winding point by 15° to 60°.

10. Device in accordance with claim 8 or 9, **characterized in that** the pressing means (6) for generating the additional pressure force comprises at least one pressure roller (20) having an axis substantially parallel to the roll axis (A), at least one pressure lever (21), on which the pressure roller (20) is arranged freely rotating, and at least one pressure drive (22).

11. Device according to claim 10, **characterized in that** the pressure drive (22) is a piston/cylinder unit or a spring (30.1, 30.2).

12. Device in accordance with claim 10, **characterized in that** the pressure roller (20) has an axial length, which is at least as great as the width of the articles (2), and a central zone (40) with a reduced diameter, which central zone (4) has an axial extent, which is at least as great as the width of the winding tape (5).

13. Device according to claim 10 or 11, **characterized in that** the pressure roller (2) comprises a pair of partial rollers (200, 200'), the partial rollers being arranged substantially coaxially and independent of one another each one being actively connected with an own pressure lever and an own pressure drive.

14. Use of the method in accordance with one of claims 1 to 7 or of the device according to one of the claims 8 to 13 for producing rolls from folded printed products.

## Revendications

1. Procédé pour la fabrication de rouleaux (4) à partir d'un grand nombre d'objets plats (2), dans lequel un noyau de rouleau (1) ou un rouleau formé (4) sont entraînés en rotation, les objets sont amenés à un point d'enroulement (3) sur la périphérie du noyau de rouleau (1) ou du rouleau formé (4), au moins une bande à enrouler (5) est également amenée dans un état tendu au point d'enroulement (3) et les objets (2) amenés sont enroulés en même temps que la bande à enrouler (5) tendue en une pluralité de couches d'enroulement superposées sur le noyau de rouleau (1), **caractérisé en ce que** pendant l'opération d'enroulement, une force de pressage supplémentaire est exercée au niveau de la périphérie du rouleau formé (4) à l'aide d'un moyen de pressage roulant passivement sur la périphérie du rouleau, la zone de pressage étant écartée du point d'enroulement (3) et la force de pressage supplémentaire présentant une composante orientée dans le sens du rayon du rouleau.

2. Procédé selon la revendication 1, **caractérisé en ce que** la force de pressage est exercée de telle sorte qu'elle agisse seulement à côté de la bande d'enroulement (5) au nombre d'une au moins sur la périphérie du rouleau.

3. Procédé selon la revendication 1 ou 2, **caractérisé en ce que** des forces de pressage supplémentaire sont exercées dans une pluralité de zones de pressage.

4. Procédé selon l'une ou l'ensemble de revendications 1 à 3, **caractérisé en ce que** la zone de pressage se trouve derrière le point d'enroulement (3) dans le sens d'enroulement, de telle sorte que la force de pressage supplémentaire agisse sur une couche d'enroulement extérieure avant que celle-ci soit recouverte par une autre couche d'enroulement au point d'enroulement.

5. Procédé selon l'une ou l'ensemble des revendications 1 à 4, **caractérisé en ce que** la force de pressage supplémentaire est exercée par un rouleau presseur (20) roulant passivement sur la périphérie du rouleau.

6. Procédé selon l'une ou l'ensemble des revendications 1 à 5, **caractérisé en ce que** les objets (2) sont amenés dans une formation en écailles.

7. Procédé selon l'une ou l'ensemble des revendications 1 à 6, **caractérisé en ce que** la force de pressage supplémentaire dans la zone de pressage au nombre d'une au moins est comprise entre 200 et 1000 N.

8. Dispositif pour la fabrication de rouleaux (4) à partir d'un grand nombre d'objets plats (2), lequel dispositif comporte des moyens pour retenir un noyau de rouleau (1), des moyens pour amener les objets (2) à un point d'enroulement (3) sur la périphérie du noyau de rouleau (1) ou d'un rouleau formé (4), des moyens pour amener au moins une bande à enrouler (5) tendue au point d'enroulement (3) et des moyens pour entraîner en rotation le noyau de rouleau (1) ou le rouleau formé (4), **caractérisé en ce que** le dispositif comprend en outre au moins un moyen de pressage (6) pour produire une force de pression supplémentaire, lequel moyen de pressage (6) est conçu de telle sorte qu'il roule passivement sur la périphérie du rouleau et la force de pressage supplémentaire agit dans une zone de pressage de la périphérie du rouleau écarté du point d'enroulement (3) et présente une composante orientée dans le sens du rayon du rouleau.

9. Dispositif selon la revendication 8, **caractérisé en ce que** la zone de pressage au nombre d'une au moins se trouve à 15 à 60° derrière le point d'enroulement (3) dans le sens de d'enroulement.

10. Dispositif selon la revendication 8 ou 9, **caractérisé en ce que** le moyen de pressage (6) destiné à produire la force de pressage supplémentaire comprend au moins un rouleau presseur (20) avec un axe sensiblement parallèle à l'axe d'enroulement (A), au moins un levier de pressage (21) sur lequel le rouleau presseur (20) est disposé de façon à pouvoir tourner librement et au moins un entraînement de pressage (22).

11. Dispositif selon la revendication 10, **caractérisé en ce que** l'entraînement de pressage (22) est une unité de vérin ou un ressort (30.1, 30.2).

12. Dispositif selon la revendication 10 ou 11, **caractérisé en ce que** le rouleau presseur (20) a une longueur axiale au moins égale à la largeur des objets (2) et une zone centrale (40) de diamètre réduit, laquelle zone centrale (40) a une étendue axiale au moins égale à la largeur de la bande à enrouler (5).

13. Dispositif selon la revendication 10 ou 11, **caractérisé en ce qu'**il est prévu comme rouleau presseur (20) une paire de rouleaux partiels (200, (200'), lesquels rouleaux partiels sont disposés de façon sensiblement coaxiale et sont en relation active avec des leviers de pressage et des entraînements de pressage indépendants l'un de l'autre.

14. Utilisation du procédé selon l'une ou l'ensemble des revendications 1 à 7 ou d'un dispositif selon l'une ou l'ensemble des revendications 8 à 13 pour la production de rouleaux de produits imprimés pliés.
